# EUROPÄISCHE PATENTANMELDUNG

(11) **EP 0 140 824 A2**
(43) Veröffentlichungstag der Anmeldung: **08.05.1985**
(21) Anmeldenummer: 84730100.9
(22) Anmeldetag: 20.09.1984
(51) Int. Cl.: E03C 1/324

(54) **In der Höhe verstellbares Waschbecken**

(30) Priorität: 22.09.1983 DE 3334481; 01.12.1983 DE 3343730; 06.04.1984 DE 3413500
(71) Anmelder: Stocklöw, Peter, D-1000 Berlin 33 (DE)
(72) Erfinder: Stocklöw, Peter, D-1000 Berlin 33 (DE)
(74) Vertreter: Jander, Dieter, Dipl.-Ing.

(57) **Zusammenfassung**

Die Erfindung bezieht sich auf ein in der Höhe verstellbares, vor einer Gebäude-Wandfläche angeordnetes Waschbekken (1) mit zwei vertikalen Schienen, die in horizontaler Richtung einen Abstand voneinander haben, mit Rollen (7), die an den Schienen laufen und über einen Träger (6) mit dem Becken (1) verbunden sind, und mit einer Verkleidung vor den Schienen mit einem vertikalen Schlitz für den Träger (6). Die Erfindung besteht darin, dass sich die Schienen hinter der Fläche befinden. Auf diese Weise wird eine optisch gelungene Lösung geschaffen, die wenig Schmutzfänger aufweist.

## Beschreibung

Die Erfindung bezieht sich auf ein in der Höhe verstellbares, vor einer Gebäude-Wandfläche angeordnetes Waschbecken mit zwei vertikalen Schienen, die in horizontaler Richtung einen Abstand voneinander haben, mit Rollen, die an den Schienen laufen und über einen Träger mit dem Bekken verbunden sind, und mit einer Verkleidung vor den Schienen mit einem vertikalen Schlitz für den Träger.

Bei einem bekannten Waschbecken dieser Art (US-PS 34 86 175) befinden sich die Schienen vor der Fläche.

Der Erfindung liegt die Aufgabe zugrunde, eine demgegenüber optisch gelungenere Lösung zu schaffen.

Diese Aufgabe wird erfindungsgemäß dadurch gelöst, daß sich die Schienen hinter der Fläche befinden.

Ein Vorbau ist somit nicht vorhanden, was das optische Bild verbessert. Hinzu kommt, daß sich bei der erfindungsgemäßen Lösung weniger Schmutzfänger im Waschraum befinden.

Weiterhin wird vorgeschlagen, daß die Schienen in einer gemeinsamen Mauernische untergebracht sind.

Sodann wird vorgeschlagen, daß die Schienen etwa U- oder V-förmig sind, mit ihren Innenseiten einander zugewandt sind und daß die Rollen auf den Innenseiten der Schienen laufen.

Ferner wird vorgeschlagen, daß die Rollen über eine hinter der Fläche befindliche Strebe miteinander verbunden sind, daß ein einziger Träger in der Mitte zwischen den Rollen angeordnet und mit der Strebe verbunden ist und daß die Becken-Zu- und Ablaufleitungen unterhalb des Trägers auf direktem Wege zwischen Bekken und Schlitz und durch den Schlitz hindurch verlaufen.

Außerdem ist es zweckmäßig, daß die Zu- und Ablaufleitungen in die Mauernische von der Wand der Mauernische her unten, insbesondere in den Boden derselben einmünden.

Sodann ist es vorteilhaft, wenn die Strebe zwischen den Schienen, vorzugsweise symmetrisch zu jeder Schiene, angeordnet ist.

Weiter wird vorgeschlagen, daß an dem Träger außen eine Platte sitzt, an der das Waschbecken befestigt ist.

Überdies ist es zweckmäßig, daß die Schienen in gesonderten Mauernischen untergebracht sind und daß auf jeder Beckenseite ein Träger vorgesehen ist.

Es wird weiterhin vorgeschlagen, daß das Beckenabflußrohr mit einer 360°-Drehung ausgeführt ist, wobei vorzugsweise das Rohr von oben nach hinten und dann nach vorn unten verläuft.

Ferner ist es vorteilhaft, daß die Schienen Hohlschienen, insbesondere Rechteckprofilschienen sind, die auf einer Seite einen Schlitz aufweisen, durch den der Träger hindurchragt.

Außerdem wird vorgeschlagen, daß der Träger in dem Schlitz nur mit Spiel läuft derart, daß der Schlitz den Träger führt.

Sodann ist es zweckmäßig, daß der Schlitz in einer Fuge zwischen Kacheln der gekachelten Wand liegt.

Es wird ferner vorgeschlagen, daß die Träger über eine Platte vor der Gebäudewandfläche miteinander verbunden sind, an welcher das Becken befestigt ist.

Zudem ist es vorteilhaft, wenn die Träger oben eine Rolle und unten einen Anschlag aufweisen, die sich aufgrund des Beckengewichtes gegen die Schiene pressen und dann das Becken arretieren, und daß ein per Hand betätigbarer Hebelmechanismus vorgesehen ist, über den der Benutzer die Arretierung lösen kann.

Außerdem ist es zweckmäßig, daß als Hebelmechanismus ein an einem trägerfesten Teil, insbesondere an den Trägern, angelenkter Hebel vorgesehen ist, der eine in bzw. neben den Schienen befindliche Rolle trägt, wobei in der einen Hebelstellung die Rollen die Schienen nicht oder nur lose berühren und in der anderen Stellung die Rollen die Anschläge von ihrer Unterlage abdrücken.

Sodann wird vorgeschlagen, daß der Hebel U-förmig ausgebildet ist und mit seinen Enden mit den beiden Trägern verbunden ist.

Weiterhin wird vorgeschlagen, daß auf den Profilschienen Stege sitzen, die eine verlängerte Schlitzführung für den Träger bilden und vorzugsweise mit den Kacheln abschließen.

Es ist ferner vorteilhaft, wenn die Flächen, an denen sich die Anschläge abstützen, so ausgebildet sind, z.B. aufgerauht oder gezahnt sind, daß die Anschläge sich an diesen Flächen haltgebend abstützen können.

Außerdem ist es zweckmäßig, daß mindestens ein dem Gewicht des Beckens entgegenwirkender Kraftspeicher vorzugsweise in Form einer Gasdruckfeder vorgesehen ist, die in einer Wandnische untergebracht ist.

Sodann wird vorgeschlagen, daß das Becken über um seinen Abflußstutzen herum verteilte Stützen auf einem Halter ruht und daß der Halter mit dem Abflußstutzen verbunden ist. Die Verbindung zwischen Halter und Abflußstutzen ist dann solcher Art, daß das Becken gegen horizontale Verschiebung und gegen Entfernung nach oben gesichert ist. Durch die erfindungsgemäße Maßnahme wird erreicht, daß das Becken ohne Löcher auf der Unterseite mit dem Halter verbunden werden kann. Es können also Standardbecken (die solche Löcher auf der Unterseite nicht aufweisen) unverändert mit dem Halter verbunden werden. Hinzu kommt, daß die erfindungsgemäße Verbindung einfacher und weniger raumaufwendig als die bekannte ist. Außerdem ist, da Standardbecken verwendet werden können, die Auswahlmöglichkeit sehr groß.

Weiter wird vorgeschlagen, daß die Stützen gleichmäßig verteilt sind.

Es ist zweckmäßig, daß vier Stützen vorgesehen sind.

Außerdem ist es vorteilhaft, wenn die Stützen höhenverstellbar sind.

Ferner wird vorgeschlagen, daß der Abflußstutzen ein Loch im Halter durchläuft.

Sodann ist es zweckmäßig, daß auf dem Abflußstutzen eine Mutter sitzt, die von unten gegen den Halter drückt.

Weiterhin wird vorgeschlagen, daß die Stützen Löcher im Halter durchlaufen.

Es ist vorteilhaft, wenn auf den Stützen Muttern sitzen, die von oben gegen den Halter drücken.

Außerdem wird vorgeschlagen, daß der Halter aus einer Platte, die über den Abflußstutzen und die Stützen mit dem Becken verbunden ist, und einem Träger besteht, der mit der Platte insbesondere über die unten aus der Platte herausragenden Stützen verbunden ist.

Schließlich wird vorgeschlagen, daß die Wandfläche eine Möbelwandfläche ist.

Weitere Einzelheiten der Erfindung ergeben sich aus der Zeichnung. Darin zeigen:
Fig. 1 eine Vorderansicht einer ersten Ausführungsform der Erfindung,
Fig. 2 eine Draufsicht dazu, wobei der vordere Teil des Waschbeckens fortgelassen worden ist,
Fig. 3 eine Seitenansicht dieser Ausführungsform,
Fig. 4 eine Seitenansicht einer zweiten AusfUhrungsform der Erfindung,
Fig. 5 eine Draufsicht dazu,
Fig. 6 eine Vorderansicht dazu,
Fig. 7 den Abflußstutzen dieser Ausführungsform,
Fig. 8 ein Waschbecken einer dritten Ausführungsform von unten,
Fig. 9 den mittleren Bereich des Waschbeckens in vergrößertem Maßstab und
Fig.10 eine Seitenansicht des in Fig. 9 dargestellten Ausschnittes.

In den Fig. 1 - 3 ist (sind) ein in der Höhe verstellbares Waschbecken 1, eine Gebäudewand 2 mit ihrer vorderen Fläche 2', eine Wandnische 3, Schienen 4, die an den Seitenwänden der Wandnische 3 befestigt sind, und eine Horizontalstrebe 5 dargestellt, an der das Waschbecken 1 über einen Träger 6 befestigt ist und der an seinen Seiten Rollen 7 trägt, die in den Schienen 4 laufen. Weiter ist eine Ablaufleitung 8, eine Zulaufleitung 9, eine Gasdruckfeder 10 und ein Seil 11 dargestellt, das eine am oberen Ende der Gasdruckfeder angeordnete Umlenkrolle 12 umläuft und bei 13 am Becken und bei 14 an der Wand befestigt ist. Die Wandnische 3 ist nach außen durch eine Verblendung 15 abgedeckt, die einen Schlitz 16 aufweist, durch den der Träger 6 und die als Schläuche ausgebildeten Zu- und Ablaufleitungen 8 und 9 hindurchlaufen. Das Becken 1 ist an einer Platte 17 befestigt, die ihrerseits an dem Träger 6 sitzt.

Das in den Fig. 4 - 7 dargestellte Becken 1 (in Fig. 4 in zwei unterschiedlichen Stellungen dargestellt) ist an einer Platte 17 befestigt. Diese sitzt an zwei Trägern 6. Letztere besitzen an ihren oberen Enden Rollen 20 und an ihren unteren Enden je einen Anschlag 21. Die Rollen 20 und der Anschlag 21 befinden sich an einer Schiene 22, so daß das Becken höhenunverschieblich gehalten wird. Ferner weist die Anordnung einen Hebel 23 auf, der an seinen schienenseitigen Enden je eine weitere Rolle 24 trägt. Der Hebel 23 ist um einen Punkt 25 schwenkbar, der fest mit den Trägern 6 verbunden ist. Wird der Hebel 23 im Uhrzeigersinn um den Punkt 25 geschwenkt, drücken sich die Rollen 24 gegen die Schienen 22 und heben den Anschlag 21 von der Schiene 22 ab. Nunmehr kann das Becken in seiner Höhe verstellt werden.

Das Abflußrohr 26 ist um 360° gedreht, s. Fig. 7. Auf diese Weise wird ein raumsparender Siphon geschaffen.

Die Schienen 22 befinden sich innerhalb einer Gebäudewand, und zwar derart, daß für jede Schiene eine gesonderte Nische 27 vorgesehen ist. Die Schienen 22 sind mit Stegen 22' versehen, die eine Führung für die Träger 6 darstellen derart, daß die Träger 6 in den Schlitzen 28, die durch die Stege 22' gebildet werden, mit einem geringen Spiel laufen. Die Stege 22' schließen bündig zur Badezimmerseite hin mit Kacheln, mit denen die Wand bestückt ist, ab. Die Schlitze zwischen den Stegen 22' liegen zweckmäßigerweise in den Fugen zwischen den Kacheln. Das gibt ein besonders gefälliges Aussehen der ganzen Anordnung. Außerdem läßt sich diese Bauart gut durchführen, da der Abstand der Löcher, in denen Bolzen 1' stecken, welche zur Befestigung des Beckens an den Trägern 6 dienen, normalerweise einen Abstand haben (ca. 30 cm), der der zweifachen Breite der Kacheln entspricht.

Der Anschlag 21, z.B. eine Nase, drückt sich zweckmäßigerweise gegen eine entsprechend präparierte Fläche, z.B. eine Bördelung, eine Verzahnung oder Aufrauhung, so daß eine einwandfreie Arretierung des Beckens in der jeweils eingestellten Höhe gewährleistet ist.

Natürlich können auch mehr als zwei Schlitze bzw. Schienen zur Führung des Beckens vorgesehen sein. Anstelle der Rollen können natürlich auch irgendwelche Gleitorgane vorgesehen sein. Bei diesem Ausführungsbeispiel sind zwei Gasdruckfedern 10 vorgesehen.

In den Fig. 8 - 10 ist (sind) mit 1 wiederum ein Waschbecken, mit 8' dessen Abflußstutzen, mit 30 eine Platte, die einerseits an dem Becken 1 und andererseits an einem nicht dargestellten Träger eines Höhenverstellmechanismus befestigt ist, mit 31 vier Stützen, mit 32 Muttern an den Stützen 31 und mit 33 eine auf dem Abflußstutzen 8' sitzende Mutter bezeichnet.

Die Mutter 33 stützt sich von unten her an der Platte 30 ab. Die Muttern 32 stützen sich von oben her an der Platte 30 ab. Auf den Köpfen der Stützen 31 ruht das Becken 1.

Natürlich können auch mehr oder weniger als vier Stützen vorgesehen sein. Selbst zwei Stützen sind möglich; sie müßten dann eine entsprechend ausgebildete Beckenauflage, z.B. eine tellerförmige Auflage, aufweisen.

Das erfindungsgemäße Waschbecken, wie es auch immer im einzelnen ausgebildet sein mag, ist stabil, einfach und bequem in der Handhabung. Wichtig ist auch, daß man es sehr weit nach unten bewegen kann.

## Patentansprüche

1. In der Höhe verstellbares, vor einer Gebäude- wandfläche angeordnetes Waschbecken mit zwei vertikalen Schienen, die in horizontaler Richtung einen Abstand voneinander haben, mit Rollen, die an den Schienen laufen und über einen Träger mit dem Becken verbunden sind, und mit einer Verkleidung vor den Schienen mit einem vertikalen Schlitz für den Träger, dadurch gekennzeichnet, daß sich die Schienen (4;22) hinter der Fläche (2') befinden.

2. Waschbecken nach Anspruch 1, dadurch gekennzeichnet, daß die Schienen (4) in einer gemeinsamen Mauernische (3) untergebracht sind.

3. Waschbecken nach Anspruch 1 oder 2, dadurch gekennzeichnet, daß die Schienen (4) etwa U-oder V-förmig sind, mit ihren Innenseiten einander zugewandt sind und daß die Rollen (7) auf den Innenseiten der Schienen laufen.

4. Waschbecken nach einem der Ansprüche 1 bis 3, dadurch gekennzeichnet, daß die Rollen (7) über eine hinter der Fläche (2') befindliche Strebe (5) miteinander verbunden sind, daß ein einziger Träger in der Mitte zwischen den Rollen (7) angeordnet und mit der Strebe (5) verbunden ist und daß die Becken-Zu- und Ablaufleitungen (8,9) unterhalb des Trägers (6) auf direktem Wege zwischen Becken (1) und Schlitz (16) und durch den Schlitz (16) hindurch verlaufen.

5. Waschbecken nach Anspruch 4, dadurch gekennzeichnet, daß die Zu- und Ablaufleitungen (8, 9) in die Mauernische (3) von der Wand der Mauernische (3) her unten, insbesondere in den Boden derselben einmünden.

6. Waschbecken nach Anspruch 4 oder 5, dadurch gekennzeichnet, daß die Strebe (5) zwischen den Schienen (4), vorzugsweise symmetrisch zu jeder Schiene (4), angeordnet ist.

7. Waschbecken nach einem der Ansprüche 1 bis 6, dadurch gekennzeichnet, daß an dem Träger (6) außen eine Platte (17) sitzt, an der das Waschbecken (1) befestigt ist.

8. Waschbecken nach Anspruch 1, dadurch gekennzeichnet, daß die Schienen (22) in gesonderten Mauernischen (27) untergebracht sind und daß auf jeder Beckenseite ein Träger (6) vorgesehen ist.

9. Waschbecken nach Anspruch 8, dadurch gekennzeichnet, daß das Beckenabflußrohr (26) mit einer 360⁰⁻Drehung ausgeführt ist, wobei vorzugsweise das Rohr von oben nach hinten und dann nach vorn unten verläuft.

10. Waschbecken nach Anspruch 8, dadurch gekennzeichnet, daß die Schienen (22) Hohlschienen, insbesondere Rechteckprofilschienen sind, die auf einer Seite einen Schlitz (28) aufweisen, durch den der Träger (6) hindurchragt.

11. Waschbecken nach Anspruch 10, dadurch gekennzeichnet, daß der Träger (6) in dem Schlitz (28) nur mit Spiel läuft derart, daß der Schlitz (28) den Träger (6) führt.

12. Waschbecken nach Anspruch 10 oder 11, dadurch gekennzeichnet, daß der Schlitz (28) in einer Fuge zwischen Kacheln der gekachelten Wand liegt.

13. Waschbecken nach einem der Ansprüche 8 bis 12, dadurch gekennzeichnet, daß die Träger (6) über eine Platte (17) vor der Gebäudewandfläche miteinander verbunden sind, an welcher das Becken 1 befestigt ist.

14. Waschbecken nach einem der Ansprüche 8 bis 13, dadurch gekennzeichnet, daß die Träger (6) oben eine Rolle (20) und unten einen Anschlag (21) aufweisen, die sich aufgrund des Beckengewichtes gegen die Schiene (22) pressen und dann das Bekken (1) arretieren, und daß ein per Hand betätigbarer Hebelmechanismus (23) vorgesehen ist, über den der Benutzer die Arretierung lösen kann.

15. Waschbecken nach Anspruch 14, dadurch gekennzeichnet, daß als Hebelmechanismus ein an einem trägerfesten Teil, insbesondere an den Trägern (6), angelenkter Hebel (23) vorgesehen ist, der eine in bzw. neben den Schienen (22) befindliche Rolle (24) trägt, wobei in der einen Hebelstellung die Rollen (24) die Schienen (22) nicht oder nur lose berühren und in der anderen Stellung die Rollen (24) die Anschläge (21) von ihrer Unterlage abdrücken.

16. Waschbecken nach Anspruch 15, dadurch gekennzeichnet, daß der Hebel (23) U-förmig ausgebildet ist und mit seinen Enden mit den beiden Trägern (6) verbunden ist.

17. Waschbecken nach Anspruch 10 oder 11, dadurch gekennzeichnet, daß auf den Profilschienen (22) Stege (22') sitzen, die eine verlängerte Schlitzführung für den Träger (6) bilden und vorzugsweise mit den Kacheln abschließen.

18. Waschbecken nach Anspruch 14, dadurch gekennzeichnet, daß die Flächen, an denen sich die Anschläge (21) abstützen, so ausgebildet sind, z.B. aufgerauht oder gezahnt sind, daß die Anschläge (21) sich an diesen Flächen haltgebend abstützen können.

19. Waschbecken nach einem der Ansprüche 1 bis 18, dadurch gekennzeichnet, daß mindestens ein dem Gewicht des Beckens entgegenwirkender Kraftspeicher vorzugsweise in Form einer Gasdruckfeder (10) vorgesehen ist, die in einer Wandnische (3;27) untergebracht ist.

20. In der Höhe verstellbares Waschbecken, insbesondere nach einem der Ansprüche 1 bis 19, dadurch gekennzeichnet, daß das Becken (1) über um seinen Abflußstutzen (8') herum verteilte Stützen (31) auf einem Halter (30) ruht und daß der Halter (30) mit dem Abflußstutzen (8') verbunden ist.

21. Waschbecken nach Anspruch 20, dadurch gekennzeichnet, daß die Stützen (31) gleichmäßig verteilt sind.

22. Waschbecken nach Anspruch 20 oder 21, dadurch gekennzeichnet, daß vier Stützen (31) vorgesehen sind.

23. Waschbecken nach einem der Ansprüche 20 bis 22, dadurch gekennzeichnet, daß die Stützen (31) höhenverstellbar sind.

24. Waschbecken nach einem der Ansprüche 20 bis 23, dadurch gekennzeichnet, daß der Abflußstutzen (8') ein Loch im Halter (30) durchläuft.

25. Waschbecken nach einem der Ansprüche 20 bis 24, dadurch gekennzeichnet, daß auf dem Abflußstutzen (8') eine Mutter (33) sitzt, die von unten gegen den Halter (30) drückt.

26. Waschbecken nach einem der Ansprüche 20 bis 25, dadurch gekennzeichnet, daß die Stützen (31) Löcher im Halter (30) durchlaufen.

27. Waschbecken nach einem der Ansprüche 20 bis 26, dadurch gekennzeichnet, daß auf den Stützen (31) Muttern (32) sitzen, die von oben gegen den Halter (30) drücken.

28. Waschbecken nach einem der Ansprüche 20 bis 27, dadurch gekennzeichnet, daß der Halter aus einer Platte, die über den Abflußstutzen (8') und die Stützen (31) mit dem Becken (1) verbunden ist, und einem Träger besteht, der mit der Platte (30) insbesondere über die unten aus der Platte (30) herausragenden Stützen (31) verbunden ist.

29. Waschbecken nach einem der Ansprüche 1 bis 28, dadurch gekennzeichnet, daß die Wandfläche eine Möbelwandfläche ist.
